# EUROPÄISCHE PATENTSCHRIFT

(11) **EP 0 299 005 B1**
(45) Veröffentlichungstag und Bekanntmachung des Hinweises auf die Patenterteilung: **03.02.1993**
(21) Anmeldenummer: 88900538.5
(22) Anmeldetag: 11.01.1988
(51) Int. Cl.: D03C 9/06

(54) **TRAGSTAB FÜR EINEN WEBSCHAFT**
SUPPORTING BAR FOR A BOARD
BARRE DE SUPPORT POUR UNE LAME

(30) Priorität: 28.01.1987 DE 3702524
(43) Veröffentlichungstag der Anmeldung: 18.01.1989
(73) Patentinhaber: GROB & CO. AKTIENGESELLSCHAFT, CH-8810 Horgen 1 (CH)
(72) Erfinder: KOCH, Bernhard, CH-8815 Horgenberg (CH)
(74) Vertreter: Troesch Scheidegger Werner AG
(86) Internationale Anmeldenummer: CH8800007
(87) Internationale Veröffentlichungsnummer: WO8805837

## Beschreibung

Die Erfindung betrifft einen Tragstab für einen Webschaft bestehend aus einem Schaftstab und einer mit diesem verbundenen Litzentragschiene gemäß Oberbegriff des Anspruchs 1.

Bei den meisten heute gebräuchlichen Webschäften für Textilmaschinen bestehen die Tragstäbe, von denen jeweils zwei durch Seitenstützen verbundene einen als Webschaft bezeichneten Rahmen bilden, aus einem Hohlprofil aus Leichtmetall. Bei einer bevorzugten Ausführungsform ist dabei die Litzentragschiene einstückig mit dem im Querschnitt rechteckförmigen Hohlprofil des Schaftstabes über eine verlängerte Seitenwand dieses Hohlprofils verbunden. Der somit einstückige Tragstab lässt sich als gezogenes Profil herstellen.

Es werden heute zunehmend breitere Webmaschinen hergestellt und die Tourenzahl der Webmaschinen wird aufgrund technischer Verbesserungen ständig gesteigert, so dass die oszillierend bewegten Webschäfte einer sehr hohen Belastung ausgesetzt sind. Um die notwendige Biegesteifigkeit der Tragstäbe zu gewährleisten, muss man bei den hoch beanspruchten Webschäften also entweder eine entsprechend dickere Wandstärke für das Hohlprofil wählen, was zu einer Gewichtsvergrösserung und zu einer entsprechend notwendigen Vergrösserung der Antriebsleistung führt, oder man muss eine andere Kompromisslösung suchen und beispielsweise das Leichtmetallprofil durch Stahleinlagen versteifen. So ist es beispielsweise bekannt, in dem den Hohlkörper bildenden Leichtmetallprofil Kantenaussparungen vorzusehen und in diesen Versteifungsschienen aus Stahl anzuordnen.

Die bei modernen Webmaschinen zunehmend höhere Beanspruchung der Webschäfte, insbesondere bei den hohen Tourenzahlen, erfordert nun aber, die Wechselbiegefestigkeit des für die Webschäfte verwendeten Materials zu berücksichtigen, und bei Leichtmetall nimmt diese Wechselbiegefestigkeit, aufgetragen als Kurve über der Anzahl Lastwechsel zunächst bis zu einem bestimmten Wert steiler und dann schwächer, aber stetig weiter ab, was bei Stahl vom Erreichen eines bestimmten Grenzwertes an nicht der Fall ist, so dass bei Leichtmetall angesichts der stetig abfallenden Kurve irgendwann der Bruch infolge höherer Beanspruchung eintreten kann. Damit wird die Lebensdauer des Webschaftes nachteilig beeinflusst. Bezüglich der Wechselbiegefestigkeit verhält sich Stahl sehr viel günstiger, doch besitzt dieses Material ein hohes spezifisches Gewicht, was für den vorliegenden Zweck nachteilig ist.

Aus der US-PS-4 633 916 ist ein aus Profilblechen hergestellter Schaftstab für einen Webschaft bekannt, der im wesentlichen aus zwei profilgewalzten Blechteilen besteht, die aufgrund ihrer durch den Walzvorgang erzeugten, abgewinkelten Querschnittsform gegeneinander gelegt einen Hohlraum umschliessen und ausserdem noch mit den beiden zur gleichen Seite abgewinkelten Endrändern im Abstand von dem Hohlraum einen Kanal begrenzen, in den sich der Schenkel einer im Querschnitt T-förmigen Profilleiste hinein erstreckt, welche als Litzentragschiene dient, die mit dem vorgenannten Schenkel in dem Kanal festgeklebt ist. In dem Hohlraum ist ein Verstärkungsmaterial aus Kunststoff in Wabenstruktur angeordnet und ebenfalls durch Kleben fixiert. Mit der Verwendung von dünnem Blech wird hier das Ziel einer Gewichtsreduktion gegenüber den herkömmlichen profilgezogenen Leichtmetall-Schaftstäben verfolgt.

Profilgewalzte Blechteile mit im Querschnitt rechtwinkligen Abbiegungen sowohl nach der einen wie nach der entgegengesetzten Seite sind bei einer Länge von mehreren Metern entsprechend der heute gebräuchlichen grossen Webschaftbreite sehr schwer zu handhaben, wobei die Blechteile sich werfen und krumm werden, so dass man nur sehr schwer, insbesondere bei Anwendung von Klebeverbindungen, einen genau graden Schaftstab herzustellen vermag, wie sich in der Praxis gezeigt hat. Für die hochtourigen Webmaschinen mit eng geführten Webschäften müssen die zu deren Herstellung verwendeten Schaftstäbe sehr genau gerade und sehr stabil sein. Die Verwendung dünnwandigen Blechmaterials zwecks Gewichtsreduktion allein führt noch nicht zum Ziel.

Die der Erfindung zugrunde liegende Aufgabe bestand daher darin, einen Tragstab für Webschäfte aus dem bezüglich der Eigenschaften wie Wechselbiegefestigkeit, Bearbeitbarkeit etc. sehr gut geeigneten Material Stahl herzustellen, aber in einer Leichtbauweise, die bezüglich des Gewichts zu einem im Vergleich mit einem Tragstab aus Leichtmetallprofil günstigeren Ergebnis führt und ausserdem noch mit in Bezug auf das Endprodukt vergleichbaren Herstellungskosten realisierbar ist. Zur Lösung dieser Aufgabe weist der Tragstab die Merkmale gemäss Anspruch 1 auf. Er besteht somit im wesentlichen nur aus ebenen zusammengesetzten Blechabschnitten, was die Gewähr bietet, dass ein mehrere Meter langer und durch Zusammenfügen von Blechabschnitten hergestellter Tragstab sich nicht verzieht. Um die Leichtbauweise zu verwirklichen, werden sehr dünne Bleche verwendet, was den Einsatz einer mit hoher Geschwindigkeit arbeitenden Einrichtung zum Zusammenfügen erlaubt, wobei zweckmässig mit Laser- Schweissung gearbeitet wird. Damit sich ein langer Tragstab nicht durchbiegt, weisen vorzugsweise die wandbildenden Blechabschnitte der Längsschmalseiten des Schaftstabes bzw. die Profilstöbe eine um ein Mehrfaches grössere Materialstärke auf als die Blechabschnitte der längsverlaufenden Breitseiten des Schaftstabes, welche an den erstgenannten angeschweisst sind.

Verschiedene Ausführungsbeispiele des Erfindungsgegenstandes werden nachfolgend anhand der Zeichnungen näher beschrieben. Es zeigen:
Fig. 1-8 und 12 verschiedene Ausführungsformen eines Tragstabs im Vertikalschnitt und schaubildlich sowie abgebrochen dargestellt;
Fig. 9, 10 und 11 verschiedene Ausführungsformen des Tragstabes gemäss Fig. 8 im Vertikalschnitt.

Der in Fig. 1 dargestellte Tragstab für einen Webschaft weist einen einen Hohlkörper bildenden Schaftstab 1 sowie einen an dessen unterem Ende anschliessenden Verbindungsteil 2 und eine am letzteren angeordnete Litzentragschiene 3 auf. Der Aufbau des Tragstabs entspricht somit einem herkömmlichen Leichtmetall-Profilstab. Der erfindungsgemässe Tragstab bildet eine Schweisskonstruktion aus ebenen und jeweils eine Wand bildenden Blechabschnitten unterschiedlicher Materialstärke, wobei die Blechabschnitte sich über die gesamte Länge des Tragstabes erstrecken. Der Schaftstab 1 ist zusammengefügt aus einem die obere Längsschmalseite bildenden, U-förmig gebogenen Blechabschnitt 4 sowie einem eine längsverlaufende Breitseite an der Vorderseite bildenden Blechabschnitt 5, ferner einem eine längsverlaufende Breitseite an der Rückseite bildenden Blechabschnitt 6, und aus die untere Längsschmalseite bildenden Blechabschnitten 7 und 8 mit einer wesentlich grösseren Materialstärke. Von diesem bildet der leistenförmige Blechabschnitt 8 gleichzeitig die obere Längsschmalseite des Verbindungsteils 2, der auch als aus ebenen Blechabschnitten bestehender Hohlkörper ausgebildet ist, der wesentlich schmäler ist, als der Schaftstab 1. Zur Herstellung dieses den Verbindungsteil 2 bildenden Hohlkörpers sind die Blechabschnitte 9 und 10, die die Breitseiten bilden und eine sehr geringe Wandstärke aufweisen, an den leistenförmigen Blechabschnitt 8 angeschweisst wie auch am unteren Ende an einen leistenförmigen Körper 11 angeschweisst. Der Blechabschnitt 9 von sehr geringer Materialstärke ist ausserdem auch noch an den die Schmalseite bildenden Blechabschnitt 7 und am unteren Rand des Verbindungsteils an einen leistenförmigen Blechabschnitt 12 angeschweisst, der ebenso wie der leistenförmige Blechabschnitt 11 eine wesentlich grössere Materialstärke als die die Breitseiten bildenden Blechabschnitte 9 und 10 aufweist. Alle die Längsschmalseiten bildenden Blechabschnitte 4,7,8,11 und 12, die eine grössere Materialstärke aufweisen, liefern die Biegesteifigkeit des Tragstabes und die Möglichkeit, dass an diesen die die Breitseiten bildenden Blechabschnitte 5,6,9 und 10 mit wesentlich geringerer Materialstärke angeschweisst werden können, wobei diese Materialstärke auch wesentlich geringer ist als die Materialstärke der entsprechenden Wandabschnitte bei einem herkömmlichen Leichtmetall-Tragstab. Im Vergleich mit dem letztgenannten wird dadurch auch im Endergebnis das geringere Gewicht des erfindungsgemässen Tragstabes erzielt.

An den leistenförmigen Blechabschnitt 12 ist die Litzentragschiene 3 angeschweisst. Diese besteht aus einem Blechabschnitt 13 und einem an dessen oberen Rand angeschweissten leistenförmigen Blechabschnitt 14. Die Litzentragschiene kann je nach Webelitzensystem auch eine andere Form oder Abmessung aufweisen.

Das Zusammenfügen aller Blechabschnitte erfolgt mittels Laser-Schweissung an den längsverlaufenden Breitseiten. An der in der Zeichnung sichtbaren vorderen Seite sind vier Schweissverbindungslinien 15 gestrichelt dargestellt. In entsprechender Weise ist die Schweissung auch an der Rückseite ausgeführt.

Für die Herstellung des Tragstabes wird ein korrosionsfestes Blech mit einer geringen Wandstärke von ca. 0,25 mm für die Bleche verwendet. Die um ein Mehrfaches grössere Materialstärke der Blechabschnitte an den Längsschmalseiten beträgt etwa 1 mm bis 1,5 mm, d.h. den mehrfachen Wert der dünnen Blechabschnitte.

Diese Konstruktion erlaubt die Herstellung von sehr langen Tragstäben mit einer hohen Biegefestigkeit und mit einem Gewicht, das geringer ist als ein gleich langer Tragstab aus einem herkömmlichen Leichtmetallprofil. In den Hohlraum des Schaftstabes 1 ist ein Material 16 eingebracht, das den Hohlraum als schalldämpfendes Schaumstoffmaterial ausfüllt und mit der Funktion eines Stütz-und Haltekörpers für die die Breitseiten bildenden Blechabschnitte deren Ausbeulen nach auswärts wie auch nach einwärts verhindert. Dieses die Blechabschnitte an den Breitseiten haltende und stützende Material macht es möglich, hier Blechabschnitte mit einer extrem geringen Wandstärke zu verwenden.

Die Ausführungsform gemäss Fig. 2 unterscheidet sich von der Ausführungsform gemäss Fig. 1 nur in einem Detail an der Verbindungsstelle zwischen dem Schaftstab 1 und dem Verbindungsteil 2. Der die Längsschmalseite bildende Blechabschnitt 7 besitzt an einer unteren Längskante eine Aussparung 16, in welche der Verbindungsteil 2 mit seiner oberen Längsschmalseite 8 eingefügt ist. Die aus Schaftstab 1 und Verbindungsteil 2 bestehenden Teile des Tragstabes lassen sich noch besser aus zuvor getrennt hergestellten kastenförmigen Gebilden zusammenschweissen.

Inbezug auf diese Verbindung zwischen dem Schaftstab 1 und dem Verbindungsteil 2 ist in Fig. 3 eine weitere abgewandelte Ausführungsform dargestellt. Die Längsschmalseite des Schaftstabes 1 ist hier von einem im Querschnitt Z-förmigen Profil 17 gebildet, von dem ein Schenkel die obere Längsschmalseite des hohlkörperförmigen Verbindungsteils 2 bildet, an welchem Schenkel die Blechabschnitte 9 und 10 angeschweisst sind. Das Profil 17 ist ausserdem so angeordnet, dass der die beiden Schenkel verbindende Teil des Profils 17 unter einem Winkel von ca. 6° nach vorn oben schräg verläuft, damit in den Schaftstab 1 von unten sich hinein erstreckende, in der Zeichnung nicht dargestellte Schrauben beispielsweise für Halteelemente von Mittelstreben oder ähnliches besser zugänglich sind. Die Litzentragschiene 3 behindert das Betätigen solcher Schrauben, wenn diese sich senkrecht nach oben in den Schaftstab erstrecken.

Gemäss Fig. 4 kann der Verbindungsteil 2 in einer weiteren abgewandelten Ausführungsform auch nach unten sich verjüngend ausgebildet sein, so dass bei dieser Ausführungsform die beiden Blechabschnitte 9 und 10 unten direkt aufeinander geschweisst sind.

Gemäss Fig. 5 kann in weiterer Abwandlung die untere Längsschmalseite des Schaftstabes 1 von einem U-Profil 18 gebildet sein. An dem einen Schenkel dieses U-Profils ist der Verbindungsteil 2 mit den beiden Blechabschnitten 9 und 10 festgeschweisst. Durch den anderen Schenkel des U-Profils entsteht an der Vorderseite eine sogenannte Haltenase 19 für das Befestigen von Aufsteckführungen, Halteelementen oder Antriebselementen, die durch Umgreifen des Schaftstabes befestigt sind, wie es auch bei herkömmlichen aus Leichtmetallprofil bestehenden Tragstäben bekannt ist. In entsprechender Weise kann auch eine Haltenase 20 am unteren Rand des Verbindungsteils 2 durch entsprechende Bemessung der unteren leistenförmigen Längsschmalseite 11 des Verbindungsteils ausgebildet werden.

Schliesslich ist es gemäss Fig. 6 auch möglich, die Anzahl der den Tragstab bildenden Blechabschnitte zu reduzieren, indem man für die Vorderseite des Tragstabes einen mehrfach abgewinkelten einstückigen Blechabschnitt 21 verwendet, der somit die beiden Längsschmalseiten des Schaftstabes 1 und die Breitseite des Schaftstabes wie auch die vordere Breitseite des Verbindungsteils 2 umfasst. Die Verstärkung zur Erzielung der Biegesteifigkeit erfolgt durch ein oben aufgesetztes und verschweisstes U-Profil 22. Auch an der Rückseite kann die abgewandelte Ausführungsform gemäss Fig. 6 so ausgebildet sein, dass der Schaftstab 1 und der Verbindungsteil 2 einen einstückig sich über die gesamte Höhe des Tragstabes erstreckenden ebenen Blechabschnitt 23 als eine gemeinsame längsverlaufende Breitseite aufweisen. Diese einstückig über den gesamten Tragstab sich erstreckende Rückseite lässt sich auch bei den zuvor beschriebenen Ausführungsformen gemäss Fig. 1 bis 5 verwirklichen.

Bei der Ausführungsform gemäss Fig. 7 besteht die Abweichung von der Ausführungsform gemäss Fig. 1 darin, dass an der oberen Längsschmalseite ein umgekehrt liegendes U-Profil mit den beiden Schenkeln nach oben zeigend angeordnet ist. Die Längsrinne zwischen diesen Schenkeln ist mit Faserverbundwerkstoff, insbesondere einem Kohlenstoffasern enthaltenden Material 24 ausgefüllt, welches fünfmal leichter als Stahl ist. Man erreicht mit diesem Material eine sehr hohe Biegesteifigkeit und kann ein in der Wandstärke noch kleineres U-Profil wählen. An der unteren Längskante des Tragstabes ist zwischen dem Verbindungsteil 2 und der Litzentragschiene 3 durch entsprechende Ausbildung der diese beiden Teile verbindenden Profilleiste 25 eine Längsrinne ausgebildet, die mit Faserverbundwerkstoff 26 ausgefüllt ist.

Um eine Gewichtsreduzierung zu erreichen, sind bei dem Tragstab gemäss Fig. 8 in dem Verbindungsteil 2 in regelmässigen Längsabständen voneinander Aussparungen 27 ausgebildet, die ausser der Reduzierung des Gewichts die Funktion haben, das Ansammeln von Staub zwischen der Litzentragschiene und dem Verbindungsteil zu verhindern. Diese Aussparungen 27 können zweckmässig bei allen Ausführungsformen gemäss Fig. 1 bis 7 vorhanden sein. Die Aussparungen sind auch bei den aus Leichtmetallprofil bestehenden Tragstäben bekannt. Bei der hier beschriebenen Ausbildung des Tragstabes aus einzelnen Blechabschnitten lassen sich die Aussparungen 27 auf verschiedene Weise herstellen. Die Querschnitte durch den Tragstab gemäss Fig. 9, 10 und 11 zeigen drei verschiedene Ausführungsformen der Aussparung, die auf unterschiedliche Weise hergestellt sind. Gemäss Fig. 9 ist nach dem Vorstanzen der Aussparung 27 der rückseitige Blechabschnitt 10 durch Tiefziehen verformt, so dass er rings um den Aussparungsrand gegen den vorderseitigen Blechabschnitt 9 anliegt. Dann sind die beiden Blechabschnitte durch Laser-Schweissung miteinander verbunden. Anschliessend erfolgt noch eine Fertigbearbeitung des Rands der Aussparung.

Gemäss Fig. 10 ist die Aussparung 27 in der Weise hergestellt, dass zunächst der vorderseitige wie auch der rückseitige Blechabschnitt 9 und 10 ausgestanzt werden und dass der rückseitige Blechabschnitt 10 auf einen in der Zeichnung nicht dargestellten Dorn mit einem der Grösse der Aussparung entsprechenden Querschnitt gelegt wird und auf diesen Dorn dann eine in Reifenform ausgebildete Abdeckung 28 aufgelegt wird. Anschliessend wird dann der vorderseitige Blechabschnitt 9 auf den gleichen Dorn gelegt und abschliessend werden dann die beiden Blechabschnitte 9 und 10 und die Abdeckung 28 miteinander verschweisst. Der Sinn dieser Massnahme besteht darin, zu verhindern, dass Staub sich in dem Zwischenraum zwischen dem vorderseitigen und rückseitigen Blechabschnitt festsetzen kann.

Um das gleiche Ergebnis zu erzielen, besteht eine weitere Methode darin, bei einem Tragstab gemäss Fig. 11 den Zwischenraum zwischen dem vorderseitigem Blechabschnitt 9 und dem rückseitigen Blechabschnitt 10 mit Hartschaum 29 auszufüllen. Statt dessen kann an dieser Stelle auch ein glasfaserverstärkter Hartschaum in Form einer Platte mit einer darin ausgebildeten Aussparung zwischen die beiden Blechabschnitte eingefügt werden.

Um den Aufwand für die Herstellung der Ausnehmung 27 in dem Verbindungsteil 2 möglichst niederig zu halten, ist bei einer besonders bevorzugten Ausführungsform gemäss Fig. 12 der Verbindungsteil 2 aus einem einstückigen streifenförmigen Blechabschnitt hergestellt, der eine wesentlich grössere Materialstärke aufweist, als die Blechabschnitte 5 und 6 der längsverlaufenden Breitseiten des hohlkörperförmigen Schaftstabes 1. Dieser Verbindungsteil 2 ist mit dem die Längsschmalseite des Schaftstabes 1 bildenden Blechabschnitt 7 verbunden, wobei mit der Laser-Schweissnaht gleichzeitig der die Breitseite des Schaftstabes bildende Blechabschnitt 6 auf dem Verbindungsteil 2 und dieser auf dem Blechabschnitt 7 festgeschweisst wird, was mit Laser-Schweissung und auf Grund der geringen Materialstärken möglich ist. Ferner ist der Verbindungsteil 2 mit der sich parallel erstreckenden Litzentragschiene 3 durch einen zwischen letztere und den Verbindungsteil eingesetzten Profilstab 12 mittels Schweissung verbunden. Bei dieser einfacheren Ausführungsform ist ausserdem die Anzahl der zu verschweissenden Blechteile gegenüber den zuvor beschriebenen Ausführungsformen reduziert.

Bei dem Tragstab gemäss Fig. 12 ist ferner zwischen den aus Blech bestehenden längsverlaufenden Breitseiten 5 und 6 des Schaftstabes und dem dessen Hohlraum ausfüllenden schalldämpfenden Material 16 eine dünne gummielastische Zwischenschicht 30 angeordnet, die mit dem Blech wie auch mit dem schalldämpfenden Material haftend verbunden ist. Diese nur etwa 0,3 mm dicke Zwischenschicht verhindert, dass der vorzugsweise aus Hartschaum bestehende Kern an seiner Grenzschicht zum Blech als Folge der sehr hohen Beanspruchung durch die schnelle Auf- und Abbewegung des Tragstabs reisst. Ausserdem besitzt diese Zwischenschicht auch noch zusätzlich eine schalldämmende Wirkung. Diese gummielastische Zwischenschicht 30 kann selbstverständlich bei allen zuvor beschriebenen Ausführungsformen gemäss den Figuren 1-11 vorgesehen sein.

Der vorstehend beschriebene Tragstab aus zusammengefügten Blechabschnitten besitzt ausser den bereits erwähnten Vorteilen der hohen Wechselbiegefestigkeit und dem vergleichsweise günstigen Gewicht gegenüber einem aus Leichtmetallprofil bestehenden Tragstab noch weitere Vorteile. So können beispielsweise an der oberen Längsschmalseite innenseitig an der jeweils erforderlichen Stelle Gewindebuchsen eingeschweisst werden, um zum Beispiel die Antriebsplatine für den Webschaft zu befestigen. Im Verhältnis zu einem Vollmaterial aus Leichtmetall für die Anordnung von Gewindebohrungen bei herkömmlichen Leichtmetall-Tragstäben genügen im Quermass kleine Gewindebuchsen an der vorher genau abgemessenen Stelle, was wiederum zu einer Reduzierung des Gesamtgewichts beiträgt. Das gleiche gilt für die endseitigen Gewindestücke für die Schraubbefestigung der Seitenstützen, aus denen zusammen mit zwei Tragstäben ein Webschaft hergestellt wird.

## Patentansprüche

1. Tragstab für einen Webschaft, bestehend aus einem als rechteckförmiger Hohlkörper ausgebildeten Schaftstab (1) und einer mit diesem, über einen Verbindungsteil (2), der an die Schaftstablängsseite anschließt, verbundenen, im Abstand parallel zum Schaftstab sich erstre kenden Litzentragschiene (3), dadurch gekennzeichnet, dass die Litzentragschiene (3) und der Schaftstab (1) eine, je im wesentlichen aus ebenen, wandbildenden, parallel verlaufenden Blechabschnitten (4-14, 21, 23, 25) die nich in Längsrichtung des Tragstabes erstrecken, bestehende Konstruktion bilden, in welcher die Blechabschnitte der breiten Längs seiten des Schaftstabes und des Verbindungsteils (2) auf einer bzw. auf zwei gegenüberliegenden Seiten je durch einen Blechabschnitt der Schmalen Längs seite des Schaftstabes und des Verbindungsteils bzw. durch einen Profilstab mittels Schweissung verbunden sind.

2. Tragstab nach Anspruch 1, dadurch gekennzeichnet, dass der Verbindungsteil (2) zwischen dem Schaftstab (1) und der Litzentragschiene (3) als Hohlkörper mit im Querschnitt wesentlich geringerer Breite als die Schaftstabbreite ausgebildet und mit dem Schaftstab (1) unmittelbar sowie mit der parallel zum Verbindungsteil sich erstreckenden Litzentragschiene (3) durch einen zwischen letzterer und dem Verbindungsteil (2) eingesetzten Blechabschnitt (12) bzw. Profilstab (25) mittels Schweissung verbunden ist.

3. Tragstab nach Anspruch 1 und 2, dadurch gekennzeichnet, dass die Blechabschnitte (4, 7, 8, 17, 18; 11, 25) der Längsschmalseiten des Schaftstabes und des Verbindungsteils (2) bzw. die Profilstäbe eine um ein Mehrfaches grössere Materialstärke aufweisen als die Blechabschnitte (5, 6, 9, 10, 21, 23) der längsverlaufenden Breitseiten, welche an den erstgenannten angeschweisst sind.

4. Tragstab nach Anspruch 1, dadurch gekennzeichnet, dass alle Blechabschnitte und Profilstöbe (4-14,17,18,20-23,25) durch Laser-Schweissung miteinander verbunden sind.

5. Tragstab nach Anspruch 3, dadurch gekennzeichnet, dass die den Verbindungsteil (2) zugewandte Längsschmalseite des Schaftstabes (1) von einem abgewinkelten Blechabschnitt in Form einer Profilschiene (17,18) mit U- oder Z-förmigem Querschnitt gebildet ist, deren abgewinkelter Schenkel die eine Längsschmalseite des Verbindungsteils (2) bildet.

6. Tragstab nach Anspruch 2 und 3, dadurch gekennzeichnet, dass in einer Längsschmalseite (4) des Schaftstabes (1) und/oder in dem zwischen dem Verbindungsteil (2) und der Litzentragschiene (3) zwischengeschweissten Profilstab (25) jeweils eine Hohlkehle ausgebildet ist, die zwecks Versteifung des Tragstabes mit Faserverbundwerkstoff (24,26) ausgefüllt ist.

7. Tragstab nach Anspruch 2, dadurch gekennzeichnet, dass der Verbindungsteil (2) in regelmässigen Längsabständen voneinander gewichtsreduzierende Aussparungen (27) aufweist, längs deren Umfangsrand der als Hohlkörper ausgebildete Verbindungsteil (2) zur Verhinderung von Staubzutritt mittels einer zwischen die wandbildenden Blechabschnitte eingeschweissten oder eingeklebten Abdeckungen (28) oder mittels Zusammenschweissen des einen Blechabschnitts (9) mit dem durch Tiefziehen einwärts gebogenen anderen Blechabschnitt (10) geschlossen ist.

8. Tragstab nach einem der vorhergehenden Ansprüche, dadurch gekennzeichnet, dass der Verbindungsteil (2) und der Schaftstab (1) einen einstückig sich über die gesamte Höhe des Tragstabes erstreckenden ebenen Blechabschnitt (23) als eine gemeinsame längsverlaufende Breitseite aufweisen.

9. Tragstab nach Anspruch 3, dadurch gekennzeichnet, dass die längsverlaufenden Breitseiten (5,6,21,23) des Schaftstabes (1) durch dessen gesamten Hohlraum ausfüllendendes, vorzugsweise aus Hartschaum bestehendes schalldämpfendes Material (16) mit der Funktion eines Stütz- und Haltekörpers, in parallelem Abstand zueinander gehalten sind.

10. Tragstab nach Anspruch 1, dadurch gekennzeichnet, dass die Blechabschnitte (4,7) der Längsschmalseite des Schaftstabes (1) eine um ein Mehrfaches grössere Materialstärke aufweisen als die Blechabschnitte (5,6) dessen längsverlaufender Breitseiten und dass der Verbindungsteil (2) aus einem einstückigen streifenförmigen Blechabschnitt besteht, der eine um ein Mehrfaches grössere Materialstärke aufweist, als die Blechabschnitte (5,6) der längsverlaufenden Breitseiten des hohlkörperförmigen Schaftstabes (1), mit dessen einer Längsschmalseite (7) der Verbindungsteil (2) mittels Schweissung verbunden ist, welcher mit der sich parallel erstreckenden Litzentragschiene (3) durch einen zwischen letzterer und dem Verbindungsteil eingesetzten Blechabschnitt (12) mittels Schweissung verbunden ist.

11. Tragstab nach Anspruch 10, dadurch gekennzeichnet, dass der aus einem streifenförmigen Blechabschnitt bestehende Verbindungsteil (2) in regelmässigen Längsabständen voneinander gewichtsreduzierende Aussparungen (27) aufweist.

12. Tragstab nach Anspruch 9, dadurch gekennzeichnet, dass zwischen den längsverlaufenden Breitseiten (5,6,21,23) des Schaftstabes (1) und dem dessen Hohlraum ausfüllenden schalldämpfenden Material (16) eine mit letzterem und den genannten Breitseiten verbundene gummielastische Zwischenschicht (30) angeordnet ist.

## Claims

1. Supporting bar for a heald frame, consisting of a heald-frame bar (1) designed as a rectangular hollow body and of a heald-supporting rail (3) which is connected to said heald-frame bar (1) via a connection part (2) adjoining the longitudinal side of the heald-frame bar and which extends parallel to and at a distance from the heald-frame bar, characterised in that the heald-supporting rail (3) and the heald-frame bar (1) form a structure which respectively consists essentially of plane wall-forming sheet-metal segments (4-14, 21, 23, 25) parallel to one another and extending in the longitudinal direction of the supporting bar and in which the sheet-metal segments of the wide longitudinal sides of the heald-frame bar and of the connection part (2) are connected by welding, on one side or on two opposite sides, respectively by means of a sheet-metal segment of the narrow longitudinal side of the heald-frame bar and of the connection part and by means of a profiled bar.

2. Supporting bar according to Claim 1, characterised in that the connection part (2) between the heald-frame bar (1) and the heald-supporting rail (3) is designed as a hollow body of a width substantially smaller in cross-section than the width of the heald-frame bar and is connected by welding to the heald-frame bar (1) directly and to the heald-supporting rail (3), extending parallel to the connection part, by means of a sheet-metal segment (12) or profiled bar (25) inserted between said heald-supporting rail (3) and the connection part (2).

3. Supporting bar according to Claims 1 and 2, characterised in that the sheet-metal segments (4, 7, 8, 17, 18; 11, 25) of the narrow longitudinal sides of the heald-frame bar and of the connection part (2) or the profiled bars have a material thickness greater by a multiple than that of the sheet-metal segments (5, 6, 9, 10, 21, 23) of the longitudinally extending wide sides which are welded to the first-mentioned sides.

4. Supporting bar according to Claim 1, characterised in that all the sheet-metal segments and profiled bars (4-14, 17, 18, 20-23, 25) are connected to one another by laser welding.

5. Supporting bar according to Claim 3, characterised in that the narrow longitudinal side of the heald-frame bar (1) facing the connection part (2) is formed by an angled sheet-metal segment in the shape of a profiled rail (17, 18) of U-shaped or Z-shaped cross-section, the angled leg of which forms one narrow longitudinal side of the connection part (2).

6. Supporting bar according to Claims 2 and 3, characterised in that in each case one fillet is formed in one narrow longitudinal side (4) of the heald-frame bar (1) and/or in the profiled bar (25) welded intermediately between the connection part (2) and the heald-supporting rail (3) and is filled with composite fibre material (24, 26) for the purpose of stiffening the supporting bar.

7. Supporting bar according to Claim 2, characterised in that the connection part (2) has at regular longitudinal distances from one another weight-reducing clearances (27), along the circumferential edge of which the connection part (2) designed as a hollow body is closed, to prevent the entry of dust, by means of covers (28) welded or glued in between the wall-forming sheet-metal segments or by means of the welding of one sheet-metal segment (9) together with the other sheet-metal segment (10) bent inwards by deep drawing.

8. Supporting bar according to one of the preceding claims, characterised in that the connection part (2) and the heald-frame bar (1) have as a common longitudinally extending wide side a plane sheet-metal segment (23) extending in one piece over the entire height of the supporting bar.

9. Supporting bar according to Claim 3, characterised in that the longitudinally extending wide sides (5, 6, 21, 23) of the heald-frame bar (1) are held at a parallel distance from one another by sound-absorbing material (16) which fills the entire cavity of said heald-frame bar and preferably consists of hard foam and which performs the function of a supporting and holding body.

10. Supporting bar according to Claim 1, characterised in that the sheet-metal segments (4, 7) of the narrow longitudinal side of the heald-frame bar (1) have a material thickness greater by a multiple than that of the sheet-metal segments (5, 6) of its longitudinally extending wide sides, and in that the connection part (2) consists of a one-piece strip-shaped sheet-metal segment which has a material thickness greater by a multiple than that of the sheet-metal segments (5, 6) of the longitudinally extending wide sides of the heald-frame bar (1) in the form of a hollow body, to one narrow longitudinal side (7) of which the connection part (2) is connected by welding, the latter being connected by welding to the heald-supporting rail (2) running parallel by means of a sheet-metal segment (12) inserted between the latter and the connection part.

11. Supporting bar according to Claim 10, characterised in that the connection part (2) consisting of a strip-shaped sheet-metal segment has weight-reducing clearances (27) at regular longitudinal distances from one another.

12. Supporting bar according to Claim 9, characterised in that there is arranged between the longitudinally extending wide sides (5, 6, 21, 23) of the heald-frame bar (1) and the sound-absorbing material (16) filling the cavity of the latter an elastomeric intermediate layer (30) which is connected to said material and to said wide sides.

## Revendications

1. Barre de support pour une lame comprenant une lamette (1) réalisée sous forme de corps creux rectangulaire et une tringle porte-lisses (3) reliée à celle-ci par l'intermédiaire d'une pièce de liaison (2) qui fait suite au côté longitudinal de lamette, s'étendant à une certaine distance parallèlement à la lamette, caractérisée en ce que la tringle porte-lisses (3) et la lamette (1) forment une construction constituée essentiellement par des tronçons de tôle plans (4-14, 21, 23, 25) formant une paroi, s'étendant parallèlement, qui s'étendent dans la direction longitudinale de la barre de support, dans laquelle les tronçons de tôle des côtés longitudinaux larges de la lamette et de la pièce de liaison (2) sont reliés par soudage sur un ou sur deux côtés opposés, respectivement, par un tronçon en tôle du côté longitudinal étroit de la lamette et de la pièce de liaison ou par une barre profilé respectivement.

2. Barre de support selon la revendication 1, caractérisée en ce que la pièce de liaison (2) entre la lamette (1) et la tringle porte-lisses (3) est réalisée sous forme de corps creux présentant, en section transversale, une largeur bien plus réduite que la largeur de lamette et est reliée par soudage à la lamette (1) directement ainsi qu'à la tringle porte-lisses (3) s'étendant parallèlement à la pièce de liaison par un troncon de tôle (12) placé entre cette dernière et la pièce de liaison (2) ou par une barre profilé (25), respectivement.

3. Barre de support selon la revendication 1 et 2, caractérisée en ce que les tronçons de tôle (4, 7, 8, 17, 18; 11, 25) des côtés longitudinaux étroits de la lamette et de la pièce de liaison (2) ou les barres profilés présentent une épaisseur de matériaux plus grande d'un multiple que les tronçons de tôle (5, 6, 9, 10, 21, 23) des côtés larges s'étendant longitudinalement qui sont soudés sur ceux indiqués en premier.

4. Barre de support selon la revendication 1, caractérisée en ce que tous les tronçons en tôle et barres profilés (4-14, 17, 18, 20-23, 25) sont reliés entre eux par soudage à laser.

5. Barre de support selon la revendication 3, caractérisée en ce que le côté longitudinal étroit de la lamette (1) orienté vers la pièce de liaison (2) est constitué par un tronçon en tôle coudé qui a la forme d'un rail profilé (17, 18) avec une section transversale en forme de U ou de Z dont la branche coudée constitue un côté longitudinal étroit de la pièce de liaison (2).

6. Barre de support selon la revendication 2 et 3, caractérisée en ce qu'on réalise dans un côté longitudinal étroit (4) de la lamette (1) et/ou dans la barre profilé (25) soudée entre la pièce de liaison (2) et la tringle porte-lisses (3) une cannelure ou gorge creuse respectivement qui est remplie d'un matériau composite renforcé par des fibres (24, 26) destiné à rendre plus rigide la barre de support.

7. Barre de support selon la revendication 2, caractérisée en ce que la pièce de liaison (2) présente suivant des écarts longitudinaux réguliers des évidements (27) réduisant le poids, le long du bord périphérique desquels la pièce de liaison (2) réalisée en forme de corps creux est fermée pour empêcher l'entrée de la poussière au moyen d'un recouvrement (28) soudé ou collé entre les tronçons en tôle formant parois ou au moyen d'un soudage d'un tronçon en tôle (9) sur l'autre troncon en tôle (10) courbé vers l'intérieur par emboutissage.

8. Barre de support selon l'une des revendications précédentes, caractérisée en ce que la pièce de liaison (2) et la lamette (1) présentent un tronçon en tôle plan (23) s'étendant en une pièce sur toute la hauteur de la barre de support en tant que côté large commun s'étendant longitudinalement.

9. Barre de support selon la revendication 3, caractérisée en ce que les côtés larges s'étendant longitudinalement (5, 6, 21, 23) de la lamette (1) sont maintenus à un certain écart, parallèles les uns aux autres, par le matériau insonorisant (16) remplissant tout l'espace creux de celle-ci, constitué de préférence en mousse dure et ayant la fonction d'un corps d'appui et de maintien.

10. Barre de support selon la revendication 1, caractérisée en ce que les tronçons en tôle (4, 7) du côté longitudinal étroit de la lamette (1) ont une épaisseur de matériau plus grande d'un multiple que les tronçons en tôle (5, 6) de ses côtés larges s'étendant longitudinalement, et en ce que la pièce de liaison (2) est constituée d'un tronçon en tôle en une pièce en forme de bande qui a une épaisseur de matériau plus grande d'un multiple que les tronçons en tôle (5, 6) des côtés larges s'étendant longitudinalement de la lamette en forme de corps creux (1), au côté longitudinal étroit (7) est reliée par soudage la pièce de liaison (2) qui est reliée par soudage à la tringle porte-lisses s'étendant parallèlement (3) par un tronçon en tôle (12) placé entre cette dernière et la pièce de liaison.

11. Barre de support selon la revendication 10, caractérisée en ce que la pièce de liaison (2) constituée d'un troncon en tôle en forme de bande présente des évidements (27) réduisant le poids réalisé suivant des écarts longitudinaux réguliers les uns des autres.

12. Barre de support selon la revendication 9, caractérisée en ce qu'on dispose entre les côtés larges s'étendant longitudinalement (5, 6, 21, 23) de la lamette (1) et le matériau insonorisant (16) remplissant l'espace creux de celle-ci une couche intermédiaire en gomme élastique (30) reliée à cette dernière et aux côtés larges cités.
